# EUROPÄISCHE PATENTSCHRIFT

(11) **EP 3 047 544 B1**
(45) Veröffentlichungstag und Bekanntmachung des Hinweises auf die Patenterteilung: **08.11.2017**
(21) Anmeldenummer: 14771837.3
(22) Anmeldetag: 17.09.2014
(51) Int. Cl.: H01R 13/187

(54) **KONTAKTFEDERRING UND STECKVERBINDER**
CONTACT WASHER AND PLUG CONNECTOR
RONDELLE-RESSORT DE CONTACT ET CONNECTEUR ENFICHABLE

(30) Priorität: 20.09.2013 DE 102013015574
(43) Veröffentlichungstag der Anmeldung: 27.07.2016
(73) Patentinhaber: Phoenix Contact GmbH & Co. KG, 32825 Blomberg (DE)
(72) Erfinder: TÜNKER, Manuel, 32694 Dörentrup (DE); REIMCHEN, Valeri, 32839 Steinheim Sandebeck (DE); STARKE, Cord, Blomberg 32825 (DE)
(74) Vertreter: Janke, Christiane
(86) Internationale Anmeldenummer: PCT/EP2014/069808
(87) Internationale Veröffentlichungsnummer: WO 2015/040066

(56) Entgegenhaltungen:
- EP-A1- 1 107 377
- DE-B3-102009 001 573
- DE-C- 544 104
- DE-C1- 3 734 667

## Beschreibung

Die Erfindung betrifft einen Kontaktfederring. Ferner betrifft die Erfindung einen Steckverbinder.

Steckverbinder, welche insbesondere bei Windkraftanlagen eingesetzt werden, haben die Anforderung, eine möglichst gute Schirmung aufzuweisen, um insbesondere Überspannungen, welche beispielsweise durch Blitzschlag entstehen können, gut abführen zu können. Hierfür muss die Schirmung des Kabels, beispielsweise in Form eines Schirmgeflechts, welche die Adern des Kabels umgibt und unterhalb des Mantels des Kabels angeordnet ist, kontaktiert werden. Dies ist meist nur mit einem hohen Aufwand möglich. Beispielsweise ist es bekannt, das freie Ende des Kabels abzumanteln, das darunter liegende Schirmgeflecht zu entflechten, umzuklappen und über den Mantel des Kabels zu legen. Zur Kontaktierung wird anschließend eine Metallhülse über das umgeklappte Schirmgeflecht geführt und mit dem Schirmgeflecht verschraubt oder vercrimpt, so dass das Schirmgeflecht zwischen der Metallhülse und dem Mantel des Kabels geklemmt ist. Dieses Verfahren wird häufig bei koaxialen Steckverbindern oder umspritzten Steckverbindern eingesetzt, wie beispielsweise in der EP 0 207 322 B1 beschrieben ist.

Bei frei konfektionierbaren Steckverbindern wird entweder ähnlich verfahren oder aber die Kontaktierung wird über ein federndes Element, wie einem Kontaktfederring, hergestellt, welches zum Beispiel über ein Gehäuse betätigt werden kann. Die Weiterführung der Schirmung wird dann üblicherweise über eine Verschraubung realisiert, welche mit einem entsprechenden Verschraubungsteil eines Gegensteckers korrespondiert. Ein Beispiel eines Kontaktfederrings ist in der DE544104 beschrieben. Es ist bekannt, als Kontaktfederring einen Spiralfederring zu verwenden, welcher jedoch aufwändig herzustellen ist, wodurch hohe Herstellungskosten für den Kontaktfederring und damit auch dem Steckverbinder, in welchem ein oder mehrere dieser Kontaktfederringe angeordnet sind, entstehen können. Zudem kann ein Spiralfederring beim Aufweiten und Verspannen des Spiralfederrings Nachteile aufweisen.

Der Erfindung liegt die Aufgabe zu Grunde, einen Kontaktfederring und einen Steckverbinder zur Verfügung zu stellen, mittels welchen die zuvor genannten Nachteile behoben werden können.

Die erfindungsgemäße Aufgabe wird mit den Merkmalen der unabhängigen Ansprüche gelöst. Zweckmäßige Ausgestaltungen und vorteilhafte Weiterbildungen der Erfindung sind in den Unteransprüchen angegeben.

Der Kontaktfederring gemäß der Erfindung weist eine Vielzahl von ringförmig angeordneten U-förmig ausgebildeten Bereichen auf, welche jeweils zwei im Wesentlichen parallel zueinander angeordnete Stege aufweisen, wobei die Stege eines U-förmig ausgebildeten Bereichs an einem radial außen liegenden Ende der Stege über einen ersten Verbindungssteg miteinander verbunden sind, wobei benachbart zueinander angeordnete U-förmig ausgebildete Bereiche an einem radial innen liegenden Ende ihrer Stege über einen zweiten Verbindungssteg miteinander verbunden sind, und wobei die U-förmig ausgebildeten Bereiche im Bereich ihrer im Wesentlichen parallel zueinander angeordneten Stege mindestens eine Biegung aufweisen, und wobei ein U-förmig ausgebildeter Bereich mit einem benachbart angeordneten U-förmig ausgebildeten Bereich über einen dritten Verbindungssteg zur Ausbildung eines weiteren Kontaktpunktes radial außen des Kontaktfederringes verbunden ist. Der Kontaktfederring gemäß der Erfindung ist gegenüber einem sonst üblicherweise verwendeten Spiralfederring aus einer Vielzahl von ringförmig angeordneten U-förmig ausgebildeten Bereichen ausgebildet, wobei jeweils benachbart angeordnete U-förmig ausgebildete Bereiche miteinander verbunden sind. Die Verbindung der U-förmig ausgebildeten Bereiche untereinander erfolgt radial innen von dem Kontaktfederring, wobei radial innen der Bereich des Kontaktfederringes ist, mit welchem der Kontaktfederring im montierten Zustand auf der Außenfläche des Gegenstandes, auf welchem er montiert wird, beispielsweise einem Kabel, aufliegt. Durch die U-förmig ausgebildeten Bereiche, welche in Richtung nach radial innen hin offen sind, und durch die Verbindung der benachbart zueinander angeordneten U-förmig ausgebildeten Bereiche über zweite Verbindungsstege radial innen weist der Kontaktfederring eine mäanderförmige Form auf. Der Kontaktfederring ist jedoch nicht flächig bzw. eben ausgebildet, sondern die U-förmig ausgebildeten Bereiche weisen im Bereich ihrer im Wesentlichen parallel zueinander angeordneten Stege eine Biegung auf, wobei die Biegung sich ringförmig über den gesamten Kontaktfederring erstreckt und damit jeder Steg aller U-förmig ausgebildeten Bereiche diese Biegung aufweist. Die Biegung kann einen Biegeradius zwischen 30° und 120° aufweisen. Die Biegung ist derart ausgebildet, dass die ersten Verbindungsstege, welche radial außen angeordnet sind und Teil der U-förmig ausgebildeten Bereiche sind, in Richtung der zweiten Verbindungsstege, welche radial innen angeordnet sind und die U-förmig ausgebildeten Bereiche miteinander verbinden, gebogen sind. An den ersten Verbindungsstegen und damit radial außen von den U-förmig ausgebildeten Bereichen ist der Kontaktfederring frei federnd ausgebildet. Weist der Kontaktfederring nur eine Biegung im Bereich der U-förmig ausgebildeten Bereiche auf, ist der Kontaktfederring vorzugsweise auch im Bereich der radial innen liegenden zweiten Verbindungsstege frei federnd ausgebildet. Der Kontaktfederring kann durch seine spezielle Ausgestaltung radial verspannt werden, aber auch radial geweitet werden, so dass der Kontaktfederring eine radiale Federwirkung aufbringen kann. Hierdurch kann der Kontaktfederring, welcher axial auf den zu montierenden Gegenstand, wie einem Kabel, aufgeschoben werden kann, unterschiedliche Durchmesser, beispielsweise unterschiedliche Durchmesser bei einem Kabelmantel oder einer Schirmung, ausgleichen. Ferner zeichnet sich der Kontaktfederring durch eine gegenüber einem Spiralfederring kostengünstige Herstellung aus, da der Herstellungsaufwand gegenüber einem Spiralfederring aufgrund der fehlenden Wicklung reduziert ist.

Bevorzugt ist es vorgesehen, dass die U-förmig ausgebildeten Bereiche im Bereich ihrer im Wesentlichen parallel zueinander angeordneten Stege eine erste Biegung und eine zweite Biegung aufweisen. Durch die Ausbildung von zwei Biegungen an den beiden Stegen pro U-förmig ausgebildeten Bereich kann der Kontaktfederring zusätzlich zu der radialen Aufweitung und radialen Verspannung auch axial aufgeweitet und axial verspannt werden, so dass der Kontaktfederring zusätzlich zu der radialen Federwirkung auch eine axiale Federwirkung aufbringen kann. Weisen die U-förmig ausgebildeten Bereiche entlang ihrer Länge und damit zwischen ihrem radial innen liegenden Ende und ihrem radial außen liegenden Ende jeweils zwei Biegungen auf, kann der Kontaktfederring radial innen, im Bereich der zweiten Verbindungsstege, welche jeweils zwei benachbart zueinander angeordnete U-förmig ausgebildete Bereiche miteinander verbinden, festgesetzt sein, so dass der Kontaktfederring radial innen keine Federwirkung aufweist.

Weisen die U-förmig ausgebildeten Bereiche jeweils zwei Biegungen auf, ist es vorzugsweise vorgesehen, dass die erste Biegung und die zweite Biegung unterschiedlich große Biegeradien aufweisen. Durch die unterschiedlich großen Biegeradien kann die Federwirkung des Kontaktfederringes verbessert werden und auch individuell angepasst werden.

Dabei ist es vorzugsweise vorgesehen, dass die zweite Biegung näher an dem radial innen liegenden zweiten Verbindungssteg ausgebildet ist als die erste Biegung, wobei der Biegeradius der zweiten Biegung vorzugsweise kleiner ist als der Biegeradius der ersten Biegung. Durch die näher radial innen liegende zweite Biegung kann erreicht werden, dass im Bereich der zweiten Verbindungsstege und der radial innen liegenden Enden der U-förmig ausgebildeten Bereiche der Kontaktfederring möglichst flächig an dem Gegenstand, an welcher er montiert wird, anliegen kann, um eine axiale Festsetzung zu erreichen. Durch die weiter radial außen liegende erste Biegung, welche vorzugsweise einen größeren Biegeradius aufweist als die zweite Biegung, kann die axiale und radiale Federwirkung des Kontaktfederringes erzielt werden. Beispielsweise kann die erste Biegung einen Biegeradius zwischen 80° und 120°, bevorzugt zwischen 90° und 110°, aufweisen und die zweite Biegung kann beispielsweise einen Biegeradius zwischen 30° und 60°, bevorzugt zwischen 40° und 50°, besonders bevorzugt von 45°, aufweisen.

Um die Kontaktpunkte des Kontaktfederringes im montierten Zustand erhöhen zu können, kann es vorzugsweise vorgesehen sein, dass ein U-förmig ausgebildeter Bereich mit einem benachbart angeordneten U-förmig ausgebildeten Bereich über einen dritten Verbindungssteg zur Ausbildung eines weiteren Kontaktpunktes radial außen des Kontaktfederringes verbunden ist. Bei dieser Ausgestaltung können die U-förmig ausgebildeten Bereiche somit zusätzlich zu der Verbindung radial innen zumindest teilweise auch in Richtung radial außen miteinander verbunden sein, um radial außen des Kontaktfederringes einen weiteren Kontaktpunkt ausbilden zu können.

Der dritte Verbindungssteg ist vorzugsweise V-förmig ausgebildet. Der V-förmig ausgebildete dritte Verbindungssteg ist vorzugsweise mit seinen beiden freien Enden einstückig mit den benachbart angeordneten U-förmig ausgebildeten Bereichen ausgebildet. Der zwischen den beiden Enden abgewinkelte Bereich des dritten Verbindungssteges, welcher die V-Form ausbildet, ist radial außen des Kontaktfederrings ausgebildet, wobei dieser abgewinkelte Bereich radial außen vorzugsweise bündig mit den U-förmigen Bereichen, insbesondere dem ersten Verbindungssteg der U-förmigen Bereiche, abschließen. Der V-förmige Verbindungssteg ist derart ausgerichtet bzw. angeordnet, dass der V-förmige Verbindungssteg in Richtung nach radial innen geöffnet ist.

Zur Erreichung einer besonders kostengünstigen Herstellung kann der Kontaktfederring aus einem scheibenförmigen Metallelement ausgebildet sein, wobei die im Wesentlichen parallel zueinander angeordneten Stege und die ersten, zweiten und dritten Verbindungsstege durch ein Lasern, Stanzen oder Ätzen des scheibenförmigen Metallelements ausgebildet sein können. Das scheibenförmige Metallelement kann aus einem Blechmaterial, insbesondere einem Federstahl, ausgebildet sein und die Form einer Unterlegscheibe aufweisen. Mittels Lasern, Stanzen oder Ätzen können in kurzer Zeit, mit einem geringen Aufwand die Innenkontur und Außenkontur des scheibenförmigen Metallelementes unterbrechende Schlitze in das scheibenförmige Metallelement eingebracht werden, wobei durch die Schlitze, die Stege und Verbindungsstege zur Ausbildung des Kontaktfederringes ausgebildet werden können. Nach dem Ausformen der Stege und Verbindungsstege durch Lasern, Stanzen oder Ätzen kann der Kontaktfederring im Bereich der Stege einmal oder zweimal gebogen werden, um die Biegungen in den Kontaktfederring einzubringen.

Ein wie vorstehend aus- und weitergebildeter Kontaktfederring kann in einem Steckverbinder angeordnet sein, wobei ein oder auch zwei oder mehr der entsprechend ausgebildeten Kontaktfederringe in einem Steckverbinder angeordnet sein können.

Der Steckverbinder kann ein Isoliergehäuse, innerhalb welchem ein freies Ende eines Kabels eingeführt ist, mehrere Kontaktelemente, welche mit den Adern des Kabels verbunden sind, und eine Schirmhülse aufweisen, wobei der Kontaktfederring an einem ersten abgemantelten Bereich des freien Endes des Kabels auf der die Adern des Kabels umgebenden Schirmung angeordnet ist, wobei in Längserstreckung des Kabels vor und hinter dem Kontaktfederring das Kabel von einem Mantel des Kabels umgeben ist, wobei der Kontaktfederring von der Schirmhülse umschlossen ist, und wobei die Schirmhülse an dem Mantel des Kabels vor und hinter dem Kontaktfederring befestigt ist.

Der Steckverbinder zeichnet sich unter anderem dadurch aus, dass der Herstellungsaufwand gegenüber herkömmlichen Steckverbindern wesentlich reduziert ist und nunmehr das gesamte Herstellungsverfahren automatisiert in verschiedenen Arbeitsstationen erfolgen kann, wodurch die Herstellung, insbesondere großer Stückzahlen, besonders wirtschaftlich erfolgen kann.

Bei der Herstellung des erfindungsgemäßen Steckverbinders wird zunächst der Mantel des in den Steckverbinder einzuführenden Kabels an zwei Bereichen eingeschnitten, wobei an dem ersten Bereich soweit eine Einschneidung erfolgt, dass nur der Mantel eingeschnitten wird, jedoch nicht die darunter angeordnete Schirmung. An dem zweiten Bereich, welcher beabstandet zu dem ersten Bereich ist, wird zusätzlich zu dem Mantel auch die Schirmung eingeschnitten. Zwischen dem ersten Bereich und dem zweiten Bereich bleiben der Mantel und die Schirmung an dem Kabel erhalten. An dem ersten Bereich wird so viel von dem Mantel entfernt, dass in den ersten Bereich der Kontaktfederring eingesetzt werden kann, welcher im eingesetzten Zustand auf der Schirmung des Kabels aufliegt. Vor und hinter dem eingesetzten Kontaktfederring ist das Kabel weiterhin von dem Mantel des Kabels umgeben. Durch das Durchtrennen des Mantels und der Schirmung im zweiten Bereich können hier der Mantel und die Schirmung von dem Kabel abgezogen werden, so dass ein Endabschnitt des freien Endes des Kabels ausgebildet wird, an welchem die Adern des Kabels frei liegen. Falls notwendig können die nunmehr frei liegenden Adern ebenfalls abgemantelt und mit Kontaktelementen, beispielsweise durch Crimpen, verbunden werden. Anschließend wird eine elektrisch leitende Schirmhülse, welche beispielsweise aus einem Metall-Druckguss hergestellt sein kann, soweit über das freie Ende des Kabels geführt, dass die Kontaktelemente und der Kontaktfederring von der Schirmhülse vollständig abgedeckt sind. Zur sicheren Positionierung der Schirmhülse wird die Schirmhülse an dem Mantel des Kabels unmittelbar vor und hinter dem Kontaktfederring befestigt. Die Befestigung der Schirmhülse an dem Mantel des Kabels erfolgt dabei derart, dass hierdurch sowohl der Kontaktfederring dicht abgeschlossen wird, als auch eine Zugentlastung für das Kabel ausgebildet wird. Über die Schirmhülse wird anschließend ein Isoliergehäuse geschoben, welches bis auf einen kleinen Bereich die Schirmhülse und das freie Ende des Kabels abdeckt, wobei das Isoliergehäuse bereichsweise an der Außenumfangsfläche der Schirmhülse anliegt. Jeder Bearbeitungsschritt während des Herstellungsverfahrens, auch zur Herstellung des Kontaktfederrings, kann hierbei vollautomatisiert erfolgen, so dass keine Handarbeit mehr eingesetzt werden muss, wodurch neben dem Herstellungsaufwand auch die Herstellungskosten und die Herstellungszeit reduziert werden können.

Vorzugsweise ist es vorgesehen, dass der Kontaktfederring durch die Schirmhülse gespannt ist. Dies wird dadurch erreicht, dass beim Befestigen der Schirmhülse an dem Mantel, vorzugsweise durch einen Crimpvorgang, die Schirmhülse auch im Bereich des ersten Kontaktfederrings in ihrem Durchmesser reduziert wird und damit in Richtung des Mantels gedrückt wird, wodurch die Schirmhülse auf den Kontaktfederring drückt und diesen spannt, so dass der Kontaktfederring im fertig montierten Steckverbinder durch die Schirmhülse radial gespannt ist.

Weiter ist es bevorzugt vorgesehen, dass an einem freien Ende der Schirmhülse, an welchem der Steckverbinder mittels der Schirmhülse an einer Wand befestigbar ist, ein zweiter elektrisch leitender Kontaktfederring in eine an der Schirmhülse ausgebildete Ausnehmung eingesetzt ist. Der zweite Kontaktfederring, welcher wie vorstehend aus- und weitergebildet ist, liegt in einem befestigten Zustand des Steckverbinders mit der Wand, welche beispielsweise eine Gehäusewand ist, flächig an der Wand an, wobei bei einer aus Metall ausgebildeten Wand der zweite Kontaktfederring als Schirmung dient, so dass eine Schirmkontaktierung zwischen der Wand und dem zweiten Kontaktfederring ausgebildet werden kann. Zudem kann der zweite Kontaktfederring ein zwischen dem Steckverbinder und der Wand ausgebildetes Spiel ausgleichen.

Nachfolgend wird die Erfindung unter Bezugnahme auf die anliegenden Zeichnungen anhand bevorzugter Ausführungsformen näher erläutert.

Es zeigen
- Fig. 1: eine schematische Darstellung eines Steckverbinders gemäß der Erfindung in einer Schnittansicht,
- Fig. 2: eine schematische Darstellung eines Kontaktfederrings in einer perspektivischen Ansicht,
- Fig. 3: eine schematische Darstellung des in Fig. 2 gezeigten Kontaktfederrings in einer Draufsicht von vorne,
- Fig. 4: eine schematische Darstellung eines Kontaktfederringes in einer perspektivischen Ansicht,
- Fig. 5: eine schematische Darstellung des in Fig. 4 gezeigten Kontaktfederrings in einer Draufsicht von vorne,
- Fig. 6: eine schematische Darstellung einer Anordnung des in Fig. 2 und 3 gezeigten Kontaktfederrings auf einem Kabel,
- Fig. 7: eine schematische Detaildarstellung einer Anordnung des in Fig. 4 und 5 gezeigten Kontaktfederrings in einem wie in Fig. 1 gezeigten Steckverbinder, und
- Fig. 8: eine schematische eines Kontaktfederringes gemäß der Erfindung in einer perspektivischen Ansicht.

In Fig. 1 ist ein Steckverbinder gemäß der Erfindung in einer geschnitten Darstellung gezeigt. Der Steckverbinder weist ein Isoliergehäuse 1 auf, welches im Wesentlichen hülsenförmig ausgebildet ist und die äußere Hülle des Steckverbinders ausbildet. Innerhalb des Isoliergehäuses 1 ist ein freies Ende 2 eines Kabels 3 eingeführt.

Das Kabel 3 weist an dem freien Ende 2 einen ersten abgemantelten Bereich 4 auf, an welchem der Mantel 5 des Kabels 3 entfernt ist und die unterhalb des Mantels 5 angeordnete Schirmung 6, welche als Schirmgeflecht ausgebildet ist, des Kabels 3 frei liegt. In diesem ersten abgemantelten Bereich 4 ist ein erster elektrisch leitender Kontaktfederring 7' auf der Schirmung 6 angeordnet. Der erste Kontaktfederring 7' ist in Form eines geschlossenen Ringes geformt, welcher dicht an der Schirmung 6 anliegt.

An einem Endabschnitt 8 des freien Endes 2 des Kabels 3 treten mehrere Adern 9 des Kabels 3 aus dem Kabel 3 aus und sind mit Kontaktelementen, hier nicht erkennbar, verbunden, wobei die Kontaktelemente wiederum in einem Isolierkörper 11 angeordnet sind. Der Isolierkörper 11 ist innerhalb des Steckverbinders beabstandet von dem Endabschnitt 8 des freien Endes 2 des Kabels 3 angeordnet.

Zwischen dem Isolierkörper 11 und dem Isoliergehäuse 1 ist eine elektrisch leitende Schirmhülse 12 angeordnet, welche den Isolierkörper 11, einen zweiten zwischen dem Isolierkörper 11 und dem Endabschnitt 8 des freien Endes 2 des Kabels 3 ausgebildeten Freiraum 13 und den ersten Kontaktfederring 7' umschließt. Die Schirmhülse 12 überragt dabei den Kontaktfederring 7' sowohl vor als auch hinter dem Kontaktfederring 7' und ist dichtend auf dem Mantel 5 des Kabels 3 angeordnet. Im Bereich des ersten Kontaktfederrings 7' liegt die Schirmhülse 12 auf dem Kontaktfederring 7' auf und drückt diesen in Richtung der Schirmung 6, so dass der Kontaktfederring 7' durch die Schirmhülse 12 radial gespannt wird.

Im Bereich des Isolierkörpers 11 und dem zweiten Freiraum 13 ist die Schirmhülse 12 dicker ausgebildet als im Bereich des ersten Kontaktfederrings 7', so dass im Bereich des Isolierkörpers 11 und dem zweiten Freiraum 13 die Schirmhülse 12 an der Innenwand 14 des Isoliergehäuses 1 anliegt. In einem zwischen dem Isoliergehäuse 1 und dem in dem Isoliergehäuse 1 angeordneten freien Ende 2 des Kabels 3 ausgebildeten ersten Freiraum 15 ist ein Isoliermaterial 28 eingespritzt, welches den ersten Freiraum 15 vollständig ausfüllt. Das Isoliermaterial 28 grenzt dabei im Bereich des freien Endes 2 des Kabels 2 an eine Außenumfangsfläche der Schirmhülse 12 als auch, dort wo keine Schirmhülse 12 mehr vorgesehen ist, unmittelbar an den Mantel 5 des Kabels 3 an.

In der Schirmhülse 12 sind ferner ein oder mehrere, hier nicht gezeigte, Öffnungen ausgebildet, über welche das in den ersten Freiraum 15 eingespritzte Isoliermaterial 28 auch in den zweiten Freiraum 13, welcher einen Innenraum der Schirmhülse 12 darstellt, in welchem die frei liegenden Adern 9 des Kabels 3 in den Isolierkörper 12 eingeführt sind, strömen kann, so dass auch dieser den Innenraum der Schirmhülse 12 ausbildende zweite Freiraum 13 vorzugsweise keine mit Luft gefüllten Bereiche mehr aufweist, sondern vollständig mit dem Isoliermaterial 28 ausgefüllt ist. Die in dem zweiten Freiraum 13 geführten Adern 9 des Kabels 3 sind somit in dem Isoliermaterial 28 eingebettet.

In dem ersten Bereich 4 ist zwischen der Schirmung 6, dem ersten Kontaktfederring 7' und der Schirmhülse 12 ein dritter Freiraum 33 ausgebildet, welcher jedoch nicht von dem Isoliermaterial ausgefüllt ist, sondern in welchem Luft angeordnet ist, damit sich der erste Kontaktfederring 7' spannen und entspannen kann.

Die Schirmhülse 12 ist bis auf einen Bereich eines freien Endes 16 der Schirmhülse 12 im Wesentlichen vollständig von dem Isoliergehäuse 1 umschlossen. An dem Bereich des freien Endes 16, welcher nicht von dem Isoliergehäuse 1 abgedeckt ist, weist die Schirmhülse 12 Rastmittel 17 zum Befestigen des Steckverbinders an einer Wand auf. Die Rastmittel 17 sind in Form von mehreren ringförmig an der Stirnfläche der Schirmhülse 12 ausgebildeten Rasthaken vorgesehen.

Das Isoliergehäuse 1 ist auf der Schirmhülse 12 und auch auf dem in dem ersten Freiraum 15 angeordneten Isoliermaterial 28 beweglich gelagert, so dass das Isoliergehäuse 1 auf der Schirmhülse 12 und dem Isoliermaterial 28 verschoben werden kann, wobei bei einer Verschiebebewegung des Isoliergehäuses 12 die Rastmittel 17 betätigt werden können. Hierfür ist an der Außenumfangsfläche der Schirmhülse 12 in der Nähe der Rastmittel 17 eine Auswölbung 19 ausgebildet. An der Innenwand 14 des Isoliergehäuses 1 ist eine geneigt ausgebildete Anschlagsfläche 20 vorgesehen. Wird das Isoliergehäuse 1 mit der Anschlagsfläche 20 über die Auswölbung 19 geschoben, wird die Schirmhülse 12 an ihrem freien Ende 16 und damit auch die Rastmittel 17 nach innen gedrückt, so dass eine Verhakung der Rastmittel 17 mit der Wand gelöst werden kann.

Ferner ist an dem freien Ende 16 der Schirmhülse 12 ein zweiter elektrisch leitender Kontaktfederring 7" in Form eines geschlossenen Ringes in einer an der Schirmhülse 12 ausgebildeten Ausnehmung 22 eingesetzt. Der zweite Kontaktfederring 7" ist ortsnah zu den Rastmitteln 17 angeordnet, so dass bei einem Verhaken der Rastmittel 17 hinter der Wand der zweite Kontaktfederring 7" eine Federkraft auf die Rastmittel 17 derart aufbringt, dass die Rastmittel 17 nach außen gedrückt werden, so dass eine besonders stabile und sichere Verhakung bzw. Befestigung der Rastmittel 17 und damit des Steckverbinders an der Wand ermöglicht wird.

Fig. 2 zeigt eine erste mögliche Ausgestaltung eines Kontaktfederringes 7'. Der Kontaktfederring 7' weist eine Vielzahl von ringförmig angeordneten U-förmig ausgebildeten Bereichen 10' auf. Die U-förmig ausgebildeten Bereiche 10' weisen jeweils zwei im Wesentlichen parallel zueinander angeordnete Stege 18a', 18b' und einen ersten Verbindungssteg 21', welcher im Wesentlichen in einem rechten Winkel zu den Stegen 18a', 18b' ausgebildet ist und mit den radial außen liegenden Enden der Stege 18a', 18b' einstückig verbunden ist, auf. Die einzelnen U-förmig ausgebildeten Bereiche 10' sind mit den jeweils benachbart angeordneten U-förmig ausgebildeten Bereichen 10' über einen zweiten Verbindungssteg 23', welcher radial innen des Kontaktfederringes 7' angeordnet ist, einstückig miteinander verbunden. Der Kontaktfederring 7' ist somit geschlossen ringförmig ausgebildet und weist eine Mäanderform auf.

Die U-förmig ausgebildeten Bereiche 10' weisen im Bereich ihrer Stege 18a', 18b' jeweils eine Biegung 24' auf, durch welche die Stege 18a', 18b' über ihre Länge von radial innen nach radial außen ebenfalls im Wesentlichen U-förmig gebogen ausgebildet sind. Durch die Biegung 24' ist der erste Verbindungssteg 21' in Richtung des zweiten Verbindungssteges 23' gebogen, so dass die Verbindungsstege 21', 23' sich im Wesentlichen gegenüberliegen und zueinander gerichtet sind. Die Biegung 24' weist vorzugweise einen Biegeradius zwischen 40° und 80° auf.

An den ersten Verbindungsstegen 21' und damit radial außen von den U-förmig ausgebildeten Bereichen 10' ist der Kontaktfederring 7' frei federnd ausgebildet. Ferner ist der Kontaktfederring 7' auch radial innen an den zweiten Verbindungsstegen 23' frei federnd ausgebildet. Der Kontaktfederring 7' kann durch seine spezielle Ausgestaltung radial verspannt werden, aber auch radial geweitet werden, so dass der Kontaktfederring 7' eine radiale Federwirkung aufbringen kann.

Fig. 3 zeigt den in Fig. 2 gezeigten Kontaktfederring 7' in einer Draufsicht von vorne.

In Fig. 4 und 5 ist eine zweite mögliche Ausführungsform eines Kontaktfederringes 7" gezeigt. Der Kontaktfederring 7" weist ebenfalls eine Vielzahl von ringförmig angeordneten U-förmig ausgebildeten Bereichen 10" auf, welche jeweils zwei im Wesentlichen parallel zueinander angeordnete Stege 18a", 18b" aufweisen, wobei die Stege 18a", 18b" eines U-förmig ausgebildeten Bereiches 10" radial außen über einen ersten Verbindungssteg 21" miteinander verbunden sind. Benachbart zueinander angeordnete U-förmig ausgebildete Bereiche 10" sind an ihren Stegen 18a", 18b" radial innen über einen zweiten Verbindungssteg 23" miteinander verbunden.

Im Gegensatz zu dem in den Fig. 2 und 3 gezeigten Kontaktfederring 7' weist der in den Fig. 4 und 5 gezeigte Kontaktfederring 7" in den U-förmig ausgebildeten Bereichen 10" entlang der Stege 18a", 18b" jeweils zwei Biegungen 24a", 24b" auf. Eine erste Biegung 24a" ist weiter radial außen ausgebildet als eine zweite Biegung 24b". Die beiden Biegungen 24a", 24b" weisen unterschiedlich große Biegeradien auf, wobei die erste Biegung 24a" einen größeren Biegeradius aufweist als die zweite Biegung 24b". Die erste Biegung 24a" kann beispielsweise einen Biegeradius zwischen 80° und 120°, bevorzugt zwischen 90° und 110°, aufweisen und die zweite Biegung 24b" kann beispielsweise einen Biegeradius zwischen 30° und 60°, bevorzugt zwischen 40° und 50°, besonders bevorzugt von 45°, aufweisen. Durch die zwei Biegungen 24a", 24b" entlang der Stege 18a", 18b" der U-förmig ausgebildeten Bereiche 10" kann der Kontaktfederring 7" zusätzlich zu der radialen Federwirkung auch eine axiale Federwirkung aufbringen, so dass der Kontaktfederring 7" radial und axial geweitet und verspannt werden kann. Durch die näher radial innen liegende zweite Biegung 24b" kann erreicht werden, dass im Bereich der zweiten Verbindungsstege 23" und der radial innen liegenden Enden der U-förmig ausgebildeten Bereiche 10" der Kontaktfederring 7" bei der Anordnung in einem Steckverbinder möglichst flächig an der Schirmhülse 12 in der Ausnehmung 22 anliegen kann, um eine axiale Festsetzung zu erreichen. Durch die weiter radial außen liegende erste Biegung 24a", welche einen größeren Biegeradius aufweist als die zweite Biegung 24b", kann die axiale und radiale Federwirkung des Kontaktfederringes 7" erzielt werden.

Fig. 5 zeigt den in Fig. 4 gezeigten Kontaktfederring 7" in einer Draufsicht von vorne.

Fig. 6 zeigt eine Detaildarstellung des in der Fig. 1 gezeigten Steckverbinders in dem Bereich, wo ein Kontaktfederring 7', welcher entsprechend des in den Fig. 2 und 3 gezeigten Kontaktfederrings 7' ausgebildet ist, in dem ersten abgemantelten Bereich 4 auf der Schirmung 6 angeordnet ist. Der Kontaktfederring 7' liegt dabei radial innen mit den zweiten Verbindungsstegen 23' auf der Schirmung 6 auf.

Fig. 7 zeigt eine Detaildarstellung des in der Fig. 1 gezeigten Steckverbinders in dem Bereich, wo ein Kontaktfederring 7", welcher entsprechend des in den Fig. 4 und 5 gezeigten Kontaktfederrings 7" ausgebildet ist, in einer an der Schirmhülse 12 ausgebildeten Ausnehmung 22 eingesetzt ist.

Bei den hier gezeigten Ausführungsformen ist der Kontaktfederring 7', welcher nur eine Biegung 24' aufweist, auf der Schirmung 6 des abgemantelten Kabels 3 angeordnet und der Kontaktfederring 7", welcher zwei Biegungen 24a", 24b" aufweist, ist in der Ausnehmung 22 der Schirmhülse 12 angeordnet. Es ist jedoch auch umgekehrt möglich, dass der Kontaktfederring 7', welcher nur eine Biegung 24' aufweist, in der Ausnehmung 22 der Schirmhülse 12 angeordnet ist, und dass der Kontaktfederring 7", welcher zwei Biegungen 24a", 24b" aufweist, auf der Schirmung 6 des abgemantelten Kabels 3 angeordnet ist. Weiter ist es auch möglich, dass der Kontaktfederring 7', welcher nur eine Biegung 24' aufweist, sowohl auf der Schirmung 6 des abgemantelten Kabels 3 als auch in der Ausnehmung 22 der Schirmhülse 12 angeordnet sein kann. Alternativ ist es auch möglich, dass der Kontaktfederring 7", welcher zwei Biegungen 24a", 24b" aufweist, sowohl auf der Schirmung 6 des abgemantelten Kabels 3 als auch in der Ausnehmung 22 der Schirmhülse 12 angeordnet sein kann.

Fig. 8 zeigt eine weiter mögliche Ausgestaltung eines Kontaktfederringes 7", wobei der Kontaktfederring 7'" beispielsweise auf der Schirmung 6 des abgemantelten Kabels 3 oder beispielsweise in der Ausnehmung 22 der Schirmhülse 12 angeordnet sein kann.

Der in Fig. 8 gezeigte Kontaktfederring 7'" ähnelt dem in Fig. 2 gezeigten Kontaktfederring 7', wobei bei der in Fig. 8 gezeigten Ausgestaltung zusätzlich ein dritter Verbindungssteg 29 zwischen zwei U-förmig ausgebildeten Bereichen 10'" des Kontaktfederringes 7'" ausgebildet ist. Der dritte Verbindungssteg 29 ist im Wesentlichen V-förmig ausgebildet und ist mit seinen beiden freien Enden einstückig mit zwei benachbart angeordneten U-förmigen Bereichen 10'", insbesondere den Stegen 18a"', 18b'" der U-förmig ausgebildeten Bereiche 10'", verbunden. Der dritte Verbindungssteg 29 ist mit seinen freien Enden in einem Bereich der Stege 18a"', 18b'" zwischen der Biegung 24'" und dem ersten Verbindungssteg 21'" eines U-förmigen Bereiches 10'" einstückig verbunden. Der dritte Verbindungssteg 29, welcher in einem Spalt zwischen zwei U-förmig ausgebildeten Bereichen 10'" angeordnet ist, weist eine geringe Stegbreite auf als die Stege 18a"', 18b'" und der erste Verbindungssteg 21'" der U-förmigen Bereiche 10"'. Der V-förmig ausgebildete dritte Verbindungssteg 29 ist in Richtung nach radial innen geöffnet ausgebildet, so dass ein geschlossenes Ende 30 des dritten Verbindungssteges 29 nach radial außen gerichtet ist. Mit seinem geschlossenen Ende 30, dort wo der dritte Verbindungssteg 29 eine Biegung aufweist, kann der dritte Verbindungssteg 29 einen zusätzlichen Kontaktpunkt radial außen des Kontaktfederringes 7'" ausbilden. Das geschlossene Ende 30 des dritten Verbindungssteges 29 schließt bei der hier gezeigten Ausbildung bündig mit dem ersten Verbindungssteg 21"' der U-förmigen Bereiche 10"' ab.

**Bezugszeichenliste**

| | |
|---|---|
| Isoliergehäuse | 1 |
| Freies Ende | 2 |
| Kabel | 3 |
| Erster Bereich | 4 |
| Mantel | 5 |
| Schirmung | 6 |
| Kontaktfederring | 7', 7", 7'" |
| Endabschnitt | 8 |
| Ader | 9 |
| U-förmig ausgebildeter Bereich | 10', 10", 10'" |
| Isolierkörper | 11 |
| Schirmhülse | 12 |
| Zweiter Freiraum | 13 |
| Innenwand | 14 |
| Erster Freiraum | 15 |
| Freies Ende | 16 |
| Rastmittel | 17 |
| Steg | 18a', 18a", 18a'", 18b', 18b", 18b'" |
| Auswölbung | 19 |
| Anschlagsfläche | 20 |
| Erster Verbindungssteg | 21', 21", 21'" |
| Ausnehmung | 22 |
| Zweiter Verbindungssteg | 23', 23", 23'" |
| Biegung | 24', 24a", 24b", 24'" |
| Isoliermaterial | 28 |
| Dritter Verbindungssteg | 29 |
| Geschlossenes Ende | 30 |
| Dritter Freiraum | 33 |

## Patentansprüche

1. Kontaktfederring (7', 7", 7'"), mit
einer Vielzahl von ringförmig angeordneten U-förmig ausgebildeten Bereichen (10', 10", 10"'), welche jeweils zwei im Wesentlichen parallel zueinander angeordnete Stege (18a', 18a", 18a"', 18b', 18b", 18b"') aufweisen, wobei die Stege (18a', 18a", 18a"' 18b', 18b", 18b"') eines U-förmig ausgebildeten Bereichs (10', 10", 10"') an einem radial außen liegende Ende der Stege (18a', 18a", 18a"', 18b', 18b", 18b"') über einen ersten Verbindungssteg (21', 21", 21"') miteinander verbunden sind,
wobei benachbart zueinander angeordnete U-förmig ausgebildete Bereiche (10', 10", 10"') an einem radial innen liegenden Ende ihrer Stege (18a', 18a", 18a"', 18b', 18b", 18b"') über einen zweiten Verbindungssteg (23', 23", 23"') miteinander verbunden sind, und
wobei die U-förmig ausgebildeten Bereiche (10', 10", 10"') im Bereich ihrer im Wesentlichen parallel zueinander angeordneten Stege (18a', 18a", 18a"', 18b', 18b", 18b'") mindestens eine Biegung (24', 24a" , 24b", 24"') aufweisen,
**dadurch gekennzeichnet, dass** ein U-förmig ausgebildeter Bereich (10', 10", 10"') mit einem benachbart angeordneten U-förmig ausgebildeten Bereich (10', 10", 10"') über einen dritten Verbindungssteg (29) zur Ausbildung eines weiteren Kontaktpunktes radial außen des Kontaktfederringes (7', 7", 7"') verbunden ist.

2. Kontaktfederring (7', 7", 7"') nach Anspruch 1, **dadurch gekennzeichnet, dass** die U-förmig ausgebildeten Bereiche (10', 10", 10"') im Bereich ihrer im Wesentlichen parallel zueinander angeordneten Stege (18a', 18a", 18a"', 18b', 18b", 18b"') eine erste Biegung (24' , 24a" , 24b" , 24"') und eine zweite Biegung (24', 24a", 24b", 24"') aufweisen.

3. Kontaktfederring (7', 7", 7"') nach Anspruch 2, **dadurch gekennzeichnet, dass** die erste Biegung (24', 24a", 24b", 24'") und die zweite Biegung (24', 24a", 24b", 24"') unterschiedlich große Biegeradien aufweisen.

4. Kontaktfederring (7', 7", 7"') nach Anspruch 2 oder 3, **dadurch gekennzeichnet, dass** die zweite Biegung (24' , 24a" , 24b" , 24"') näher an dem radial innen liegenden zweiten Verbindungssteg (23', 23", 23"') ausgebildet ist als die erste Biegung (24', 24a", 24b", 24"'), wobei der Biegeradius der zweiten Biegung (24' , 24a" , 24b" , 24"') kleiner ist als der Biegeradius der ersten Biegung (24', 24a", 24b", 24"') .

5. Kontaktfederring (7', 7", 7'") nach einem der Ansprüche 1 bis 4, **dadurch gekennzeichnet, dass** der dritte Verbindungssteg (29) V-förmig ausgebildet ist.

6. Kontaktfederring (7', 7", 7"') nach einem der Ansprüche 1 bis 5, **dadurch gekennzeichnet, dass** der Kontaktfederring (7', 7", 7"') aus einem scheibenförmigen Metallelement ausgebildet ist, wobei die Stege (18a', 18a", 18a"', 18b', 18b", 18b"') und Verbindungsstege (21', 21", 21"', 23', 23", 23"', 29) durch ein Lasern, Stanzen oder Ätzen des scheibenförmigen Metallelements ausgebildet sind.

7. Steckverbinder, mit mindestens einem nach einem der Ansprüche 1 bis 6 ausgebildeten Kontaktfederring (7', 7", 7"').

8. Steckverbinder nach Anspruch 7, **dadurch gekennzeichnet, dass** der Steckverbinder ein Isoliergehäuse (1), innerhalb welchem ein freies Ende (2) eines Kabels (3) eingeführt ist, mehrere Kontaktelemente, welche mit den Adern (9) des Kabels (3) verbunden sind, und eine Schirmhülse (12) aufweist, wobei der Kontaktfederring (7', 7", 7"') an einem ersten abgemantelten Bereich (4) des freien Endes (2) des Kabels (3) auf der die Adern (9) des Kabels (3) umgebenden Schirmung (7) angeordnet ist, wobei vor und hinter dem Kontaktfederring (7', 7", 7"') das Kabel (3) von einem Mantel (5) des Kabels (3) umgeben ist, wobei der Kontaktfederring (7', 7", 7"') von der Schirmhülse (12) umschlossen ist, wobei die Schirmhülse (12) an dem Mantel (5) des Kabels (3) vor und hinter dem Kontaktfederring (7', 7", 7"') befestigt ist.

9. Steckverbinder nach Anspruch 8, **dadurch gekennzeichnet, dass** der Kontaktfederring (7', 7", 7"') durch die Schirmhülse (12) gespannt ist.

10. Steckverbinder nach Anspruch 8 oder 9, **dadurch gekennzeichnet, dass** an einem freien Ende (16) der Schirmhülse (12), an welchem der Steckverbinder mittels der Schirmhülse (12) an einer Wand befestigbar ist, ein zweiter elektrisch leitender Kontaktfederring (7', 7") in eine an der Schirmhülse (12) ausgebildete Ausnehmung (22) eingesetzt ist.

## Claims

1. Contact spring ring (7', 7", 7"') comprising a large number of U-shaped regions (10', 10" , 10"') which are arranged in a ring and which each have two webs (18a', 18a", 18a'", 18b', 18b", 18b"') which are arranged substantially parallel in relation to one another, wherein the webs (18a', 18a", 18a'", 18b', 18b" , 18b'") of a U-shaped region (10', 10" , 10"') are connected to one another by means of a first connecting web (21', 21" , 21"') at a radially outer end of the webs (18a', 18a", 18a'", 18b', 18b" , 18b'"),
wherein U-shaped regions (10', 10" , 10"') which are arranged adjacent to one another are connected to one another by means of a second connecting web (23', 23", 23"') at a radially inner end of their webs (18a', 18a", 18a"', 18b', 18b" , 18b'"), and wherein the U-shaped regions (10', 10", 10"') have at least one bend (24', 24a" , 24b", 24"') in the region of their webs (18a', 18a", 18a"', 18b', 18b", 18b"') which are arranged substantially parallel in relation to one another,
**characterized in that** a U-shaped region (10', 10", 10"') is connected to an adjacent U-shaped region (10', 10", 10"') by means of a third connecting web (29) for forming a further contact point radially outside the contact spring ring (7', 7", 7"').

2. Contact spring ring (7', 7", 7"') according to Claim 1, **characterized in that** the U-shaped regions (10', 10", 10"') have a first bend (24', 24a", 24b", 24"') and a second bend (24', 24a", 24b", 24"') in the region of their webs (18a', 18a", 18a"', 18b', 18b", 18b"') which are arranged substantially parallel in relation to one another.

3. Contact spring ring (7', 7" , 7"') according to Claim 2, **characterized in that** the first bend (24', 24a", 24b", 24"') and the second bend (24', 24a", 24b", 24"') have bending radii of different magnitudes.

4. Contact spring ring (7', 7", 7"') according to Claim 2 or 3, **characterized in that** the second bend (24', 24a", 24b", 24"') is formed closer to the radially inner second connecting web (23', 23", 23"') than the first bend (24', 24a", 24b", 24"'), wherein the bending radius of the second bend (24', 24a", 24b", 24"') is smaller than the bending radius of the first bend (24', 24a", 24b", 24"').

5. Contact spring ring (7', 7", 7"') according to one of Claims 1 to 4, **characterized in that** the third connecting web (29) is V-shaped.

6. Contact spring ring (7', 7", 7"') according to one of Claims 1 to 5, **characterized in that** the contact spring ring (7', 7", 7"') is formed from a disc-like metal element, wherein the webs (18a', 18a", 18a'", 18b', 18b" , 18b'") and connecting webs (21', 21", 21"', 23', 23", 23"', 29) are formed by lasering, punching or etching the disc-like metal element.

7. Plug connector comprising at least one contact spring ring (7', 7", 7"') which is formed according to one of Claims 1 to 6.

8. Plug connector according to Claim 7, **characterized in that** the plug connector has an insulating housing (1) within which a free end (2) of a cable (3) is inserted, a plurality of contact elements which are connected to the cores (9) of the cable (3), and a shielding sleeve (12), wherein the contact spring ring (7', 7", 7"') is arranged on the shield (7), which surrounds the cores (9) of the cable (3), at a first unsheathed region (4) of the free end (2) of the cable (3), wherein the cable (3) is surrounded by a sheath (5) of the cable (3) in front of and behind the contact spring ring (7', 7", 7"'), wherein the contact spring ring (7', 7", 7'") is enclosed by the shielding sleeve (12), wherein the shielding sleeve (12) is fastened to the sheath (5) of the cable (3) in front of and behind the contact spring ring (7' , 7", 7"').

9. Plug connector according to Claim 8, **characterized in that** the contact spring ring (7', 7", 7"') is tensioned by the shielding sleeve (12).

10. Plug connector according to Claim 8 or 9, **characterized in that** a second electrically conductive contact spring ring (7', 7") is inserted into a recess (22), which is formed on the shielding sleeve (12), at a free end (16) of the shielding sleeve (12), at which free end the plug connector can be fastened to a wall by means of the shielding sleeve (12).

## Revendications

1. Rondelle-ressort de contact (7', 7", 7"') comprenant une pluralité de zones (10', 10", 10"') réalisées en forme de U et disposées sous forme annulaire, qui présentent à chaque fois deux nervures (18a', 18a", 18a"', 18b', 18b", 18b"') disposées essentiellement parallèlement l'une à l'autre, les nervures (18a', 18a", 18a"', 18b', 18b", 18b"') d'une zone (10', 10'', 10''') réalisée en forme de U étant connectées les unes aux autres au niveau d'une extrémité, située radialement à l'extérieur, des nervures (18a', 18a", 18a"', 18b', 18b", 18b"'), par le biais d'une première nervure de liaison (21', 21", 21"'), des zones (10', 10", 10"') réalisées en forme de U et adjacentes les unes aux autres étant connectées les unes aux autres au niveau d'une extrémité, située radialement à l'intérieur, de leurs nervures (18a', 18a", 18a"', 18b', 18b", 18b"') par le biais d'une deuxième nervure de liaison (23', 23", 23"'), et les zones (10', 10", 10"') réalisées en forme de U présentant, dans la région de leurs nervures (18a', 18a", 18a"', 18b', 18b" , 18b"') disposées essentiellement parallèlement l'une à l'autre présentant au moins une courbure (24', 24a", 24b", 24"'), **caractérisée en ce qu'**une zone (10', 10", 10"') réalisée en forme de U est connectée à une zone adjacente (10', 10", 10"') réalisée en forme de U par le biais d'une troisième nervure de liaison (29) en vue de réaliser un point de contact supplémentaire radialement à l'extérieur de la rondelle-ressort de contact (7', 7", 7"').

2. Rondelle-ressort de contact (7', 7", 7"') selon la revendication 1, **caractérisée en ce que** les zones (10', 10", 10"') réalisées en forme de U présentent, dans la région de leurs nervures (18a', 18a", 18a"', 18b', 18b", 18b"') disposées essentiellement parallèlement l'une à l'autre, une première courbure (24', 24a" , 24b", 24''') et une deuxième courbure (24', 24a", 24b", 24"').

3. Rondelle-ressort de contact (7', 7", 7"') selon la revendication 2, **caractérisée en ce que** la première courbure (24', 24a", 24b", 24"') et la deuxième courbure (24', 24a", 24b", 24"') présentent des rayons de courbure différents.

4. Rondelle-ressort de contact (7', 7", 7"') selon la revendication 2 ou 3, **caractérisée en ce que** la deuxième courbure (24', 24a", 24b", 24"') est réalisée plus près de la deuxième nervure de liaison (23', 23", 23''') située radialement à l'intérieur que la première courbure (24', 24a", 24b", 24"'), le rayon de courbure de la deuxième courbure (24', 24a", 24b", 24"') étant inférieur au rayon de courbure de la première courbure (24', 24a" , 24b" , 24"').

5. Rondelle-ressort de contact (7', 7", 7"') selon l'une quelconque des revendications 1 à 4, **caractérisée en ce que** la troisième nervure de liaison (29) est réalisée en forme de V.

6. Rondelle-ressort de contact (7', 7", 7"') selon l'une quelconque des revendications 1 à 5, **caractérisée en ce que** la rondelle-ressort de contact (7', 7'', 7''') est réalisée à partir d'un élément métallique en forme de disque, les nervures (18a', 18a", 18a"', 18b', 18b", 18b"') et les nervures de liaison (21', 21'', 21"', 23', 23", 23"', 29) étant réalisées par usinage au laser, estampage ou gravure de l'élément métallique en forme de disque.

7. Connecteur enfichable, comprenant au moins une rondelle-ressort de contact (7', 7", 7"') réalisée selon l'une quelconque des revendications 1 à 6.

8. Connecteur enfichable selon la revendication 7, **caractérisé en ce que** le connecteur enfichable présente un boîtier isolant (1) à l'intérieur duquel est insérée une extrémité libre (2) d'un câble (3), plusieurs éléments de contacts qui sont connectés au fil (9) du câble (3), et une douille de protection (12), la rondelle-ressort de contact (7', 7", 7"') étant disposée au niveau d'une première zone dénudée (4) de l'extrémité libre (2) du câble (3) sur la protection (7) entourant les fils (9) du câble (3), le câble (3) étant entouré par une gaine (5) du câble (3) devant et derrière la rondelle-ressort de contact (7', 7", 7"'), la rondelle-ressort de contact (7', 7", 7''') étant entourée par la douille de protection (12), la douille de protection (12) étant fixée à la gaine (5) du câble (3) devant et derrière la rondelle-ressort de contact (7', 7", 7"').

9. Connecteur enfichable selon la revendication 8, **caractérisé en ce que** la rondelle-ressort de contact (7', 7", 7"') est serrée par la douille de protection (12).

10. Connecteur enfichable selon la revendication 8 ou 9, **caractérisé en ce qu'**une deuxième rondelle-ressort de contact (7', 7") électriquement conductrice est insérée dans un évidement (22) réalisé au niveau de la douille de protection (12) à une extrémité libre (16) de la douille de protection (12) au niveau de laquelle le connecteur enfichable peut être fixé à une paroi au moyen de la douille de protection (12).
